# EUROPÄISCHE PATENTSCHRIFT

(11) **EP 0 794 855 B1**
(45) Veröffentlichungstag und Bekanntmachung des Hinweises auf die Patenterteilung: **14.06.2000**
(21) Anmeldenummer: 95940241.3
(22) Anmeldetag: 24.11.1995
(51) Int. Cl.: B27N 3/24

(54) **VORRICHTUNG UND VERFAHREN ZUR BEHANDLUNG VON OBERFLÄCHEN**
DEVICE AND METHOD FOR THE TREATMENT OF SURFACES
DISPOSITIF ET PROCEDE DE TRAITEMENT DE SURFACES

(30) Priorität: 29.11.1994 DE 4442397
(43) Veröffentlichungstag der Anmeldung: 17.09.1997
(73) Patentinhaber: Henkel Kommanditgesellschaft auf Aktien, 40191 Düsseldorf (DE)
(72) Erfinder: HASENKAMP, Rainer, D-73441 Bopfingen (DE); STÄHLIN, Wigand, D-73441 Bopfingen (DE)
(86) Internationale Anmeldenummer: EP9504642
(87) Internationale Veröffentlichungsnummer: WO9616777

(56) Entgegenhaltungen:
- GB-A- 745 057

## Beschreibung

Die Erfindung betrifft ein Verfahren beziehungsweise eine Vorrichtung zur Behandlung von Oberflächen.

Insbesondere in der Möbelindustrie werden solche Oberflächen-Behandlungsverfahren in großem Umfang eingesetzt. Üblicherweise werden die dort verwendeten Holzwerkstoffe nämlich nicht in ihrem ursprünglichen Aussehen belassen, sondern erhalten eine veredelnde Oberflächenbeschichtung. Zumeist handelt es sich dabei um eine Melaminbeschichtung. Furniere, dekorative Schichtstoffe oder Dekorfolien werden daneben als Beschichtungsmaterial benutzt.

Die Beschichtung von Seitenflächen, Kanten oder allgemein von schmalen Flächen erfolgt häufig durch ein spezielles Kantenmaterial. Beispielsweise handelt es sich hierbei um einen Umleimer oder ein sogenanntes Schmalflächenband, das mittels eines Klebstoffes auf die Schmalflächen aufgebracht wird. Dieses Verfahren wird allgemein als Kantenanleimung bezeichnet.

Es besteht jedoch häufig der Wunsch, die schmalen Flachen beziehungsweise Kanten aus ästhetischen Gründen abzurunden beziehungsweise aus funktionellen Gründen profilierte Flächen vorzusehen. Bei der Beschichtung solcher weichen "Konturen" werden neben der zuvor beschriebenen Kantenanleimung, die auch als Softforming-Verfahren bezeichnet wird, weitere Beschichtungsverfahren eingesetzt.

Eine Möglichkeit, eine Flächenbeschichtung durchzuführen, besteht darin, als Kantenmaterial das Beschichtungsmaterial der Ober- und Unterseite zu benutzen. Dabei wird zunächst das Beschichtungsmaterial auf die Ober- beziehungsweise Unterseite eines zu beschichtenden Plattenmaterials aufgebracht. Dies geschieht vorzugsweise mittels eines Dispersionsklebstoffes. Im Bereich der zu beschichtenden Kante verbleibt meist ein ausreichender Materialüberstand, der auf geeignete Weise, üblicherweise durch Wärmezufuhr, flexibilisiert wird. Anschließend wird der flexibilisierte Materialüberstand um die zu beschichtende Kante gebogen und mittels eines Dispersions- oder Schmelzklebstoffes aufgeklebt. Dieses Verfahren wird auch als Postforming-Verfahren bezeichnet.

In einer Abwandlung des zuvor genannten Postforming-Verfahrens wird der Materialüberstand durch Freifräsen erzielt, wobei das unter dem gewünschten Materialüberstand liegende Material abgetragen wird. Dieses Verfahren wird als Direkt-Postforming-Verfahren bezeichnet.

Allen Verfahren ist jedoch gemeinsam, daß ein festes Beschichtungsmaterial eingesetzt wird, das entsprechend schwer handhabbar und darüber hinaus teuer ist, nicht zuletzt durch nicht wiederverwertbare Schnittabfälle.

Darüber hinaus weisen die zu beschichtenden Oberflächen häufig große Unebenheiten, Lunkerstellen, etc. auf. Dies gilt insbesondere für Spanplatten.

Eine derartige Oberflächenbeschaffenheit führt bei der Beschichtung mit einem der angegebenen Verfahren zu einer auffallend unruhigen, "buckeligen", welligen Materialoberfläche, die das Aussehen, beispielsweise des späteren Möbelstückes beeinträchtigt. Um eine Verbesserung herbeizuführen, werden häufig dickere Kanten- beziehungsweise Beschichtungsmaterialien benutzt, die in ausreichendem Maße die Unebenheiten der Oberfläche ausgleichen können und ein Durchscheinen (Telegraphieren) des Untergrunds der Oberfläche vermeiden. Mit dem Anstieg der Materialdicke ist jedoch auch eine Vergrößerung der Ruckstellkraft des gebogenen Beschichtungsmaterials verbunden. Dies erfordert wiederum eine verlängerte Andruckstrecke zur Verklebung eines solchen steiferen Beschichtungsmaterials. Im übrigen sind solche dickeren Beschichtungsmaterialien in der Regel teurer.

Auch bei den beschriebenen Postforming-Verfahren können diese Nachteile nicht ausgeräumt werden.

Aus der GB-A-745 057 ist auch ein Verfahren zur Behandlung von Oberflächen bekannt, wobei ein thermoplastisches Beschichtungsmaterial auf die Oberfläche aufgetragen wird und das aufgebrachte Beschichtungsmaterial mittels eines an der Oberfläche vorbeilaufenden Bandes anschließend geglättet wird.

Die Aufgabe der vorliegenden Erfindung besteht deshalb darin, ein Verfahren, beziehungsweise eine Vorrichtung anzugeben, mit dem beziehungsweise mit der die zuvor genannten Nachteile beseitigt werden und eine Behandlung zur Glättung von Oberflächen auf einfache Weise möglich ist.

Diese Aufgabe wird durch ein Verfahren gelöst, das die in Anspruch 1 genannten Schritte umfaßt, und außerdem durch eine Vorrichtung, die die Merkmale des Anspruch 14 aufweist.

Dadurch, daß ein formbares, nicht festes Beschichtungsmaterial verwendet wird, läßt sich eine Vereinfachung der Beschichtung im Gegensatz zu den vorgenannten Verfahren, beispielsweise des Umklappens eines Materialüberstandes, erzielen. Die gewünschte Glättung des aufgetragenen Beschichtungsmaterials wird durch ein Glättungsband erzielt, das gegenüber Rollen oder Gleitschuhen einfach verwendbar und daher kostengünstig ist. Die auf diese Weise beschichtete Oberfläche ist nun für eine weitere Beschichtung vorbereitet. Aufgrund der hohen Güte kann sie jedoch auch so belassen werden.

Erfindungsgemäß wird das Beschichtungsmaterial mittels eines Transferbandes auf die Oberfläche aufgebracht. Dabei ergibt sich der Vorteil, daß für den Auftrag des Materials keine an das Profil der zu beschichtenden Oberfläche angepaßte Auftragswalze notwendig ist. Insbesondere bei der Vielzahl von verschiedenen Kantenprofilen ist die Anfertigung solcher an die Profile angepaßter Auftragswalzen oder auch speziell angepaßter Auftragsdüsen zeitraubend und äußerst kostspielig. Überdies können nicht in kurzer Zeit verschiedene Profile beschichtet werden. Vorzugsweise wird das Transferband auch als Glätteband benutzt, so daß auf Glättungswalzen beziehungsweise auf glättende Gleitschuhe verzichtet werden kann. Ein weiterer Einsparungseffekt ist die Folge.

Vorzugsweise wird der Auftrag des Beschichtungsmaterials auf die zu behandelnde Oberfläche durch Druckkraft bewerkstelligt. Eine geeignete Druckvorrichtung beaufschlagt das Band auf der nicht beschichteten Seite mit einer Kraft, die das Andrükken der beschichteten Transferbandseite an die zu beschichtende Fläche bewirkt.

Eine Verbesserung des Materialauftrags wird durch zusätzliche Wärmebehandlung des Beschichtungsmaterials erzielt. Vorzugsweise werden dafür Infrarotstrahler, Heißluftgebläse, Hochfrequenzstrahler oder ähnliches eingesetzt.

In einer bevorzugten Weiterbildung des Verfahrens beziehungsweise der Vorrichtung wird das Beschichtungsmaterial unmittelbar vor dem Auftrag auf die zu beschichtende Oberfläche auf das Transferband aufgebracht. Der Auftrag erfolgt dabei vorzugsweise über eine entsprechende Auftragswalze oder eine Auftragsdüse, die das Material in einer einzustellenden Materialdicke auf das Transferband bringt. Bei der Bestimmung der Materialdicke ist es vorteilhaft, diese im mittleren Bereich des Transferbandes zu erhöhen. Wie bereits beschrieben, sind insbesondere in diesem Bereich der zu beschichtenden Oberfläche die Unebenheiten am größten, so daß dort folglich mehr Material eingesetzt werden muß.

In einer weiteren vorteilhaften Ausbildung der Erfindung wird das Transferband von der zu behandelnden Oberfläche abgezogen, wobei das Material zuvor in die Poren der zu behandelnden Oberfläche eingedrungen und erstarrt ist, so daß dieses beim Abziehen des Transferbands nicht daran kleben bleibt.

In vorteilhafter Ausgestaltung der Erfindung wird das abgezogene Transferband wieder zu der Auftragswalze zurückgeführt, so daß die Verwendung eines Endlosbandes möglich ist.

Weitere vorteilhafte Ausgestaltungen sind den Unteransprüchen zu entnehmen.

Die vorliegende Erfindung wird beispielhaft anhand mehrerer Ausführungsbeispiele unter Bezugnahme auf eine Zeichnung näher erläutert. Dabei zeigt die einzige Figur eine schematische Darstellung einer Transferbeschichtungsvorrichtung, anhand derer auch das erfindungsgemäße Verfahren beschrieben wird.

Eine zu bearbeitende Holzplatte, beziehungsweise eine Spanplatte 1 mit zwei profilierten Schmalflächen 3 liegt auf einem Transportband 5. Das Transportband 5 wird über geeignete, in der Figur nicht gezeigte Antriebseinheiten angetrieben und transportiert die Spanplatte 1 in die durch den Pfeil angedeutete Richtung, in der Zeichnung also von links nach rechts. Entlang des Transportbandes 5 sind in einer Druckzone 7 mehrere in einem Abstand zueinander liegende Druckvorrichtungen 9 angeordnet.

Vorzugsweise handelt es sich hierbei um Druck und/oder Gleitschuhe 9. Druckwalzen oder eine Kombination aus Druckwalzen und Gleitschuhen 9 können jedoch auch verwendet werden.

Von einer auch als Vorratsrolle bezeichneten Rolle 13 wird ein Transferband 11 abgewickelt, das die Druckzone 7 zwischen dem Transportband 5 beziehungsweise der Spanplatte 1 und der Druckvorrichtung 9 durchläuft und von einer weiteren Rolle 15 wieder aufgewickelt wird. Die Antriebseinrichtung für den Transport des Transferbands 11 wirkt üblicherweise mit der weiteren Rolle 15 zusammen.

Da vorzugsweise die Transportgeschwindigkeit des Transferbands der Transportgeschwindigkeit der Spanplatte 1 entspricht, wird die Antriebsgeschwindigkeit der weiteren Rolle 15 abhängig vom gewikkelten Durchmesser eingestellt.

Der Steuermechanismus für die weitere Rolle 15 kann entfallen, wenn anstelle des von der Rolle 13 abgewickelten Transportbands ein endloses Transferband 11, das in der Figur strichpunktiert dargestellt ist, eingesetzt wird. Statt der beiden Rollen 13 und 15 sind in diesem Fall verschiedene Umlenkrollen 17 notwendig, die das Transferband 11 nach Durchlaufen der Druckzone 7 wieder an den Anfang führen. Das endlose Transferband 11 wird von den zu beschichtenden Platten 1 mit gezogen; es kann auch ein separater Antrieb vorgesehen werden.

In Transportrichtung vor der Druckzone 7 ist am Transportweg des Transferbands 11 eine Auftragsdüse oder eine Auftragswalze 19 angeordnet. Ihr gegenüber befindet sich eine Anpresvorrichtung 21, wobei das Transferband 11 zwischen diesen beiden Elementen hindurchgefuhrt wird. In der Figur ist nicht dargestellt, daß die Auftragswalze 19 mit einem Beschichtungsmaterial versorgt wird. Die Auftragswalze 19 besitzt eine zum Auftrag von fließfähigen Material geeignete Oberfläche, die gegebenenfalls Eindellungen, Rillen oder ähnliches aufweist, um die Materialauftragsdicke über der Breite der Walze beziehungsweise des Transferbands zu verändern. Bei einer Auftragsdüse wird der Düsenschlitz entsprechend aufgeweitet oder verengt, um ebenfalls eine über die Breite variable Materialdicke zu erreichen.

Zwischen der Auftragswalze 19 und der Druckzone 7 ist eine Fixierwalze 23 vorgesehen, die das Transferband 11 in einen ersten Haftkontakt mit der zu beschichtenden Schmalfläche 3 bringt.

Entlang des Transportwegs des Tranferbands 11 ist eine Reinigungsvorrichtung 25 vorgesehen, die am Transferband 11 anhaftende Verunreinigungen ablöst.

Diese könnten unter Umständen einen sauberen Materialauftrag durch die Auftragswalze 19 verhindern.

In der Zeichnung ist am Ende des Transportbands 5 schematisch ein Bearbeitungsbereich 27 dargestellt, in dem beispielsweise ein Nachschleifen der Kanten beziehungsweise das eigentliche Softforming- oder Postforming-Verfahren ausgeführt wird.

Im folgenden wird nun das Verfahren der Transferbeschichtung anhand der zuvor beschriebenen Anordnung näher erläutert:

Das aufzutragende Material wird über die Auftragswalze 19 auf eine Seite des Transferbands 11 aufgebracht. Da die zu beschichtenden Spanplatten 1 stückweise auf dem Transportband 5 transportiert werden, arbeitet die Auftragswalze 19 vorzugsweise intervallweise. Sie beginnt mit dem Auftrag dann, wenn die zu beschichtende Spanplatte 1 noch einen Transportweg zur Fixierwalze 23 durchlaufen muß, der dem Transportweg des Transferbands 11 zur Fixierwalze 23 entspricht; somit trifft der Beginn des mit Material benetzten Transferbandabschnitts mit der vorderen Kante der Spanplatte an der Fixierwalze 23 zusammen. Die Länge des benetzten Transferbandabschnitts entspricht dabei der Kantenlänge der Schmalfläche 3. Eine solche Intervall-Steuerung ist sehr leicht über entsprechende Sensoren, beispielsweise Lichtschranken, die an geeigneten Stellen angeordnet sind, realisierbar.

Die Anpreßvorrichtung 21 sorgt beim Auftrag des Materials dafür, daß das Transferband dem Druck der Auftragswalze nicht nachgibt oder ausweicht. Sie dient also als Widerlager.

Die Fixierwalze 23 bringt anschließend das beschichtete Transferband 11 in Kontakt mit der Schmalfläche 3, so daß eine erste Lagefixierung des Transferbands 11 auf der Schmalfläche 3 erfolgt.

Bei Eintritt der Spanplatte 1 in die Druckzone 7 wird vorzugsweise das Transferband 11 zunächst mit einer bestimmten, einstellbaren Kraft gegen den dem Druck beziehungsweise Gleitschuh am nächsten liegenden Abschnitt der Schmalfläche 3 gedrückt. Die Andruck-/Anpreßkraft muß dabei so groß, gewählt sein, daß das Material gut in die Poren der Schmalfläche 3 eindringt. Die dem ersten Druck- beziehungsweise Gleitschuh 9 folgenden weiteren Druck- beziehungsweise Gleitschuhe sind so positioniert, daß bis zum Ende der Druckzone 7 auch die anderen Bereiche der Schmalfläche 3 mit einer Anpreßkraft beaufschlagt werden. Die Druck beziehungsweise Gleitschuhe sind vorzugsweise an die Kontur der Schmalfläche 3 angepaßt.

In der Zeichnung sind lediglich schematisch Druckbeziehungsweise Gleitschuhe 9 eingezeichnet. Es ist jedoch auch möglich, Anpreßrollen alleine oder in Kombination mit Druck- beziehungsweise Gleitschuhen in der Druckzone zu verwenden. Die genaue Anordnung der einzelnen Druckelemente ist dem Durchschnittsfachmann bekannt; auf eine ausführliche Erläuterung wird deshalb an dieser Stelle verzichtet.

Die Länge der Druckzone 7 beziehungsweise die Transportgeschwindigkeit der Spanplatte 1 muß so ausgelegt sein, daß sich das auf die Schmalfläche 3 aufgebrachte Material bis zum Verlassen der Druckzone 7 verhärtet hat, um eine gute Verankerung des Materials im Schmalflächengrund zu erreichen.

Das Transferband 11 wird im Anschluß an die Druckzone 7 von der Spanplatte 1 wieder abgezogen.

Die Spanplatte 1 mit der beschichteten Schmalfläche 3 wird dann in den Bearbeitungsbereich 27 transportiert, in dem die eigentliche Kantenanleimung im Softforming- beziehungsweise Postforming-Verfahren durchgeführt wird. Da das Material die ursprünglich vorhandenen Unebenheiten auf der Schmalfläche 3 ausgleicht und eine sehr glatte Oberfläche liefert, ist eine einwandfreie glatte endgültige Schmalflächenbeschichtung mit den genannten bekannten Verfahren möglich.

Die Wirkung der Druck- beziehungsweise Gleitschuhe 9 in der Druckzone 7 kann durch zusätzliche Wärmeeinwirkung, beispielsweise durch Infrarotstrahler, Hochfrequenzstrahler oder Heißluftgebläse, gesteigert werden. Durch die höhere Temperatur verbessert sich die Fließfähigkeit des Materials, so daß dieses besser und tiefer in die Poren der Schmalfläche 3 eindringen kann. Gleichzeitig oder auch vor Erreichen der Fixierwalze 23 kann auch die zu beschichtende Schmalfläche 3 der Spanplatte 1 beispielsweise durch Infrarotstrahlung erwärmt werden, wodurch sich der eben genannte Effekt noch verstärken läßt.

Das Material selbst muß so beschaffen sein, daß es bei den üblichen Gebrauchstemperaturen von Möbeln, die üblicherweise zwischen -10° bis 100°C liegen, nicht erweicht und seine Festigkeit beibehält. Vorzugsweise wird der Erweichungspunkt so hoch gewählt, daß die bei maschinellem Glattschleifen oder Glattpolieren entstehende Reibungswärme nicht zu einer unerwünschten Erweichung des Materials führt. Das weichere Material würde in diesem Fall die Schleifbänder relativ schnell verschmieren und damit vorzeitig unbrauchbar machen. Des weiteren darf auch der im beispielsweise anschließenden Softforming- beziehungsweise Postforming-Verfahren aufgebrachte heiße Schmelzklebstoff nicht zu einem hohen Erweichungsgrad und damit eventuell zu einer ungewollten Verformung des bei der Vorbehandlung der Schmalflächen aufgebrachten Materials führen.

Um zum Auftrag des Materials auf das Transferband 11 handelsübliche Hotmelt-Auftragsgeräte verwenden zu können, sollte es in einem Temperaturbereich von 150° - 250°C, vorzugsweise 180° - 230°C ausreichend fließfähig sein. Eine gute Fließfähigkeit des Materials ist insofern wichtig, als es dadurch das Transferband besser benetzen kann, besser auf die zu beschichtende Schmalfläche 3 auftragbar ist und darüber hinaus besser in die Poren der Spanplatte eindringen kann. Um ein zu starkes Eindringen zu vermeiden, wird die der Schmalseite abgewandte Seite der Beschichtung beziehungsweise des Transportbandes gekühlt, beispielsweise mittels einer Kaltluftdusche oder einer Kühlwalze. Damit erstarrt der das Transportband berührende Teil der Beschichtungsmasse sehr rasch, so daß weniger in die Oberfläche "absackt".

Durch die Auswahl eines Material, das relativ schnell erstarrt, kann die notwendige Verweildauer der Spanplatte 1 in der Druckzone 7 verkürzt werden. Im übrigen läßt sich das Transferband 11 von einem vollständig erstarrten Material besser abziehen.

Das verwendete Material ist klebefreudig, das heißt, daß es zu dem in späteren Verfahren aufgebrachten Klebstoff eine hohe Affinität besitzt. Als reaktive Thermoplasten sind beispielsweise Isocyamat-endständiges PUR-Präpolymer neben 2-Komponenten-Systemen auf Epoxid/Amin-Basis oder UV-vernetzenden Systemen auf der Basis von Acrylat, Methacrylat oder ungesättigter Polyester zur Herstellung von Duroplasten einsetzbar.

Das für das Beschichtungsmaterial als Träger dienende Transferband muß genügend flexibel sein, um mittels der Druckschuhe 9, beziehungsweise Druckrollen, gut an die Kontur der Schmalfläche 3 anschmiegbar zu sein. Das Transferband 11 muß des weiteren hitzestabil sein, so daß es sich bei den hohen Auftragstemperaturen des Materials nicht dauerhaft verformt. Im übrigen sollte es auch auf eine schnelle Abfolge von Erwärmung und Abkühlung, wie sie insbesondere bei der Verwendung als Endlosband auftritt, unempfindlich sein.

Als besonders gute Materialien haben sich beispielsweise Polypropylen, Polyester, Silikon, aber auch bestimmte handelsübliche duroplastische Kantenbänder auf Papierbasis herausgestellt. All diesen Materialien ist gemeinsam, daß sie eine genügend geringe Affinität zum thermoplastischen Material besitzen, so daß das Transferband leicht von der fertig vorbehandelten Spanplatte abziehbar ist.

Wie zuvor bereits beschrieben, muß das verwendete Material zu einem in späteren Verfahren aufgebrachten Schmelzklebstoff eine große Affinität besitzen, so daB eine gute Verbindung der beiden Materialien erzielt wird. Eine Verbesserung dieses Klebeverbunds läßt sich dadurch erreichen, daß das auf die Schmalfläche 3 aufgetragene

Material erwärmt wird, beispielsweise durch Infrarotstrahlung oder durch eine Heißluftdusche. Das Erwärmen bewirkt eine Verflüssigung/ Plastifizierunq der zumindest obersten Schicht des Materials, wodurch der Verschmelzungsprozeß seiner obersten Schicht mit dem auf dem Kantenmaterial aufgebrachten Schmelzklebstoff gefördert wird und zu einer besseren Haftung des Kantenmaterials führt. Hierbei ist jedoch darauf zu achten, daß sich das Material nicht zu sehr verflüssigt und verformt.

Im Wege der zuvor beschriebenen Erwärmung der zumindest obersten Schicht des aufgetragenen Materials und dessen Verflüssigung, kann dieses Material als Klebstoff herangezogen werden kann. Voraussetzung dafür ist jedoch, daß die Schmalfläche vollständig oder zumindest alle für einen guten Klebverbund kritischen Stellen der Schmalfläche mit dem Material bedeckt sind.

Im übrigen kann die Qualität des auf die Schmalfläche 3 aufgebrachten Materials so gewählt werden, daß eine damit vorbehandelte beziehungsweise beschichtete Schmalfläche ohne weitere Nachbearbeitung bereits lackiert oder mit einer Heißprägefolie beschichtet werden kann.

Das aufgetragene Material erstarrt nach dem Beschichten wie ein üblicher Thermoplast physikalisch, wird dann aber auf chemischem Wege zu einem Duroplasten, zum Beispiel unter Wärme- oder Feuchtigkeitseinwirkung, vernetzt. Solche reaktiven Schmelzklebstoffe auf Polyurethan-Basis sind bekannt. Die derartig ausreagierte erstarrte Beschichtungsmasse ist wärme-, wasser- und stoßfest sowie chemisch resistent.

Dem Beschichtungsmaterial lassen sich auch Farbpigmente zumischen, so daß auf diese Weise eine gebrauchsfertige Kante mit gewünschter Farbe erzielbar ist. Selbstverständlich kann die vernetzte Beschichtungsmasse auch lackiert werden, wobei jedoch ein Lacksystem gewählt werden muß, dessen Lösemittel die noch nicht ausgehärtete Beschichtungsmasse nicht aufquellen läßt oder sogar auflöst. Hier bietet sich ein Lacksystem auf Wasserbasis an.

Soll die Beschichtungsmasse nach der Aushärtung eine optisch gefällige Struktur, beispielsweise eine Holzmaserstruktur, aufweisen, so ist die noch nicht vernetzte Beschichtungsmasse mit Hilfe von Pragewalzen zu bearbeiten. Die Prägewalzen müssen jedoch eine abhäsive Oberfläche besitzen, damit sie sich leicht von der Beschichtungsmasse ablösen und diese nicht beschädigen.

Neben dem zuvor beschriebenen Beschichtungsverfahren ist es auch möglich, das Beschichtungsmaterial direkt auf die Oberfläche mittels geeigneter Auftragsvorrichtungen, wie beispielsweise einer Auftragswalze oder einer Auftragsdüse, aufzutragen und erst anschließend mit Hilfe eines umlaufenden Glättungsbandes zu glätten. Soll darüberhinaus besonders viel Material aufgetragen werden, so lassen sich beide Verfahren auch kombinieren, wobei zunächst eine Auftragsvorrichtung eine erste Materialmenge aufträgt und das zuvor beschriebene Transferband die zweite Materialmenge. Die Glättung erfolgt dabei wiederum durch das Transferband.

Das beschriebene Beschichtungsverfahren ist insbesondere für Holzwerkstoffe, wie Massivholz, Spanplatten oder MDF (Medium Densitive Fiber) einsetzbar. Es kann jedoch auch bei Kunststoffmaterialien oder Metallen eine Beschichtung mit Hilfe des beschriebenen Verfahrens vorgenommen werden.

Neben der Glättung von Oberflächen bietet das Beschichtungsmaterial auch Schutz vor mechanischer Beanspruchung. So können beispielsweise Metallschienen an den Kanten von Betonschalungsbrettern durch eine Beschichtung mit einem Material ersetzt werden, das zu einem Duroplasten aushärtet. Selbstverständlich sind auch andere Anwendungsgebiete denkbar.

So kann auf die geglättete Schmalfläche einer Holzwerkstoffplatte, speziell einer Spanplatte, ein Streifen eines farbigen, dekorativen Harz-imprägnierten Papieres kaschiert werden, und zwar unter Druck und Wärme in der Weise, daß das Harz zerfließt und zu einem irreversiblen Duroplasten aushärtet. Das Imprägnierharz kann aus z.B. reinem Melaminharz oder Melamin/Harnstoffharz-Verschnitten bestehen. Solche imprägnierten Papiere werden in der Spanplattenindustrie zum Direktbeschichten von Holzwerkstoffplatten in verschiedenen Pressen - Mehretagen-, Kurztakt-, Kontipressen - eingesetzt. Wenn das gleiche Harz-imprägnierte Papier sowohl zum Beschichten der Ober- und Unterseite (Breitflächen) wie auch zum Kaschieren der geglätteten Schmalfläche der Holzwerkstoffplatte verwendet wird, dann erhält man Werkstücke, die rundherum an allen Flächen das gleiche duroplastische Oberflächenmaterial aufweisen.

## Patentansprüche

1. Verfahren zur Behandlung von Oberflächen (3), insbesondere schmalen Oberflächen (3), wobei ein thermoplastisch formbares Beschichtungsmaterial auf die Oberfläche (3) aufgebracht wird und das aufgebrachte Beschichtungsmaterial mittels eines an der Oberfläche (3) vorbeilaufenden Bandes (11) anschließend geglättet und/oder geprägt und/oder modelliert wird, dadurch gekennzeichnet, daß statt einem thermoplastischen Material ein reaktiver Schmelzklebstoff auf Polyurethan-Basis verwendet wird, der zunächst nach dem Beschichten physikalisch erstarrt und dann auf chemischen Wege zu einem Duroplasten vernetzt wird.

2. Verfahren nach Anspruch 1, dadurch gekennzeichnet, daß das Beschichtungsmaterial mittels eines Transferbandes (11) auf die Oberfläche (3) aufgebracht wird.

3. Verfahren nach Anspruch 1 oder 2, dadurch gekennzeichnet, daß das Beschichtungsmaterial mittels einer Auftragswalze und/oder einer Auftragsdüse (19) aufgebracht wird.

4. Verfahren nach Anspruch 2, dadurch gekennzeichnet, daß das Transferband (11) zusätzlich als Glätteband verwendet wird.

5. Verfahren nach Anspruch 2 oder 4, dadurch gekennzeichnet, daß das Transferband (11) einseitig mit dem Beschichtungsmaterial beschichtet wird, und beim Behandeln der Oberflächen (3) eine Druckkraft auf die nicht mit dem Beschichtungsmaterial versehene Seite des Transferbands (11) aufgebracht wird.

6. Verfahren nach einem der vorhergehenden Ansprüche, dadurch gekennzeichnet, daß das Beschichtungsmaterial unter Wärmeeinwirkung auf das Transferband (11) und/oder die Oberfläche (3) aufgebracht wird.

7. Verfahren nach einem der vorhergehenden Ansprüche, dadurch gekennzeichnet, daß das Beschichtungsmaterial unmittelbar vor der Vorbehandlung der Oberfläche (3), vorzugsweise mittels einer Auftragsdüse oder -walze (19), auf das Transferband (11) aufgebracht wird.

8. Verfahren nach einem der vorhergehenden Ansprüche, dadurch gekennzeichnet, daß die der Oberfläche (3) abgewandte Seite des Transferbandes (11) gekühlt wird.

9. Verfahren nach einem der vorhergehenden Ansprüche, dadurch gekennzeichnet, daß das Transferband (11) nach der Behandlung der Oberfläche (3) von dieser abgezogen wird.

10. Verfahren nach einem der vorhergehenden Ansprüche, dadurch gekennzeichnet, daß als Transferband (11) ein Endlosband verwendet wird.

11. Verfahren nach einem der vorhergehenden Ansprüche, dadurch gekennzeichnet, daß als Transferband (11) ein hitzebeständiges Band mit hoher Flexibilität benutzt wird.

12. Verfahren nach einem der vorhergehenden Ansprüche, dadurch gekennzeichnet, daß zumindest eine Seite des Transferbands (11) mit dem Beschichtungsmaterial gut benetzbar ist.

13. Verfahren nach einem der vorhergehenden Ansprüche, dadurch gekennzeichnet, daß als Transferband Polypropylen, Silikon und/oder duroplastische Kantenbänder verwendet werden.

14. Hotmelt-Auftragsgerät zur Vorbehandlung von Oberflächen, zur Durchführung eines Verfahrens nach einem der Ansprüche 1 bis 21, gekennzeichnet durch eine Transfervorrichtung, die ein Beschichtungsmaterial auf die Oberfläche (3) aufbringt und eine Glättungsvorrichtung, die das aufgebrachte Beschichtungsmaterial glättet.

15. Vorrichtung nach Anspruch 14, dadurch gekennzeichnet, daß die Transfervorrichtung ein das Beschichtungsmaterial aufnehmendes Transferband (11) aufweist, das das Beschichtungsmaterial auf die Oberfläche (3) überträgt.

16. Vorrichtung nach Anspruch 14, dadurch gekennzeichnet, daß die Transfervorrichtung Auftragwalzen und/oder Auftragsdüsen (19) zum Auftrag des Beschichtungsmaterials aufweist.

17. Vorrichtung nach einem der Ansprüche 14 bis 16, dadurch gekennzeichnet, daß die Glättungsvorrichtung ein Glätteband und/oder Gleitschuhe (9) umfaßt.

18. Vorrichtung nach einem der Ansprüche 14 bis 17, dadurch gekennzeichnet, daß das Glätteband das Transferband (11) ist.

19. Vorrichtung nach Anspruch 18, dadurch gekennzeichnet, daß die Druckvorrichtung (9) Druckrollen, Druck- und/oder Gleitschuhe (9) aufweist.

20. Vorrichtung nach einem der Ansprüche 17 bis 19, dadurch gekennzeichnet, daß die Transportvorrichtung eine Wärmequelle aufweist, die das Transferband (11) und das Beschichtungsmaterial vor und/oder während der Druckbeaufschlagung erwärmt.

21. Vorrichtung nach einem der Ansprüche 17 bis 20, gekennzeichnet, durch eine Auftragsvorrichtung (19), die - in Transportrichtung - vor der Druckvorrichtung (9) angeordnet ist und das thermoplastische Material auf das Transferband (11) aufbringt.

22. Vorrichtung nach Anspruch 21, dadurch gekennzeichnet, daß die Auftragsvorrichtung zumindest eine Auftragswalze (19) und/oder eine Auftragsdüse aufweist, die den reaktiven Schmelzklebstoff auf Polyurethan-Basis auf das an der Auftragswalze (19) und/oder -düse entlanggeführte Transferband (11) aufträgt.

23. Vorrichtung nach Anspruch 21 oder 22, dadurch gekennzeichnet, daß die Auftragsvorrichtung (19) derart ausgestaltet ist, daß sich eine über die Breite des Transferbandes (11) unterschiedliche Auftragsdicke des thermoplastischen Materials ergibt.

24. Vorrichtung nach Anspruch 23, dadurch gekennzeichnet, daß die Auftragswalze (19) zur Erzielung einer größeren Auftragsdicke auf dem Transferband (11) entsprechende Vertiefungen auf der Walzenoberfläche aufweist und/oder daß die Auftragsdüse an den entsprechenden Stellen des Düsenschlitzes Aufweitungen aufweist.

25. Vorrichtung nach einem der Ansprüche 19 bis 24, gekennzeichnet durch eine Abziehvorrichtung die das Transferband (11) nach der Vorbehandlung von der Oberfläche abzieht.

26. Vorrichtung nach einem der Ansprüche 14 bis 25, gekennzeichnet durch eine Transportvorrichtung, die das Transferband (11) durch die Druckzone (7) transportiert, in der die Oberfläche (3) vorbehandelt wird.

27. Vorrichtung nach Anspruch 26, dadurch gekennzeichnet, daß die Transportvorrichtung so ausgebildet ist, daß ein endloses Transferband (11) verwendbar ist.

## Claims

1. A process for treating surfaces (3), more particularly narrow surfaces (3), a thermoformable coating material being applied to the surface (3) and the coating material applied then being smoothed and/or embossed and/or textured by means of a belt (11) travelling past the surface (3), characterized in that a reactive polyurethane-based hotmelt adhesive, which first sets physically after coating and is then chemically crosslinked to form a thermoset, is used instead of a thermoplastic material.

2. A process as claimed in claim 1, characterized in that the coating material is applied to the surface (3) by means of a transfer belt (11).

3. A process as claimed in claim 1 or 2, characterized in that the coating material is applied by an application roller and/or an application nozzle (19).

4. A process as claimed in claim 2, characterized in that the transfer belt (11) is additionally used as a smoothing belt.

5. A process as claimed in claim 2 or 4, characterized in that the transfer belt (11) is coated on one side with the coating material and, during treatment of the surface (3), a pressure is applied to that side of the transfer belt (11) which has not been coated with the coating material.

6. A process as claimed in any of the preceding claims, characterized in that the coating material is heated during its application to the transfer belt (11) and/or the surface (3).

7. A process as claimed in any of the preceding claims, characterized in that the coating material is applied to the transfer belt (11) immediately before the pretreatment of the surface (3), preferably by means of an application nozzle or roller (19).

8. A process as claimed in any of the preceding claims, characterized in that the transfer belt (11) is cooled on that side remote from the surface (3).

9. A process as claimed in any of the preceding claims, characterized in that the transfer belt (11) is removed from the surface (3) after the treatment.

10. A process as claimed in any of the preceding claims, characterized in that an endless belt is used as the transfer belt (11).

11. A process as claimed in any of the preceding claims, characterized in that a heat-resistant, high flexibility belt is used as the transfer belt (11).

12. A process as claimed in any of the preceding claims, characterized in that at least one side of the transfer belt (11) is thoroughly wettable with the thermoplastic material.

13. A process as claimed in any of the preceding claims, characterized in that polypropylene, silicone and/or thermoset edge bands are used as the transfer belt.

14. A hotmelt applicator for pretreating surfaces for carrying out the process claimed in any of claims 1 to 13, characterized by a transfer system which applies a coating material to the surface (3) and a smoothing system which smooths the coating material applied.

15. An applicator as claimed in claim 14, characterized in that the transfer system comprises a transfer belt (11) which takes up the coating material and transfers it to the surface (3).

16. An applicator as claimed in claim 14, characterized in that the transfer system comprises application rollers and/or application nozzles (19) for applying the coating material.

17. An applicator as claimed in any of claims 14 to 16, characterized in that the smoothing system comprises a smoothing belt and/or a slide block (9).

18. An applicator as claimed in any of claims 14 to 17, characterized in that the smoothing belt is the transfer belt (11).

19. An applicator as claimed in claim 18, characterized in that the pressure system (9) comprises pressure rolls, pressure pads and/or slide blocks (9).

20. An applicator as claimed in any of claims 17 to 19, characterized in that the transport system comprises a heat source which heats the transfer belt (11) and the coating material before and/or during the application of pressure.

21. An applicator as claimed in any of claims 17 to 20, characterized by an application system (19) which precedes the pressure system (9) in the transport direction and which applies the thermoplastic material to the transfer belt (11).

22. An applicator as claimed in claim 21, characterized in that the application system comprises at least one application roller (19) and/or an application nozzle which applies the thermoplastic material to the transfer belt (11) guided past the application roller (19) and/or nozzle.

23. An applicator as claimed in claim 21 or 22, characterized in that the application system (19) is designed in such a way that the thermoplastic material is applied in a variable thickness over the width of the transfer belt (11).

24. An applicator as claimed in claim 23, characterized in that the application roller (19) has depressions in its surface to achieve a greater coating thickness on the transfer belt (11) and/or in that the application nozzle is widened at the corresponding places of the nozzle slit.

25. An applicator as claimed in any of claims 19 to 24, characterized by a removal system which removes the transfer belt (11) from the surface after the pretreatment.

26. An applicator as claimed in any of claims 14 to 25, characterized by a transport system which transports the transfer belt (11) through the pressure zone (7) in which the surface (3) is pretreated.

27. An applicator as claimed in claim 26, characterized in that the transport system is designed in such a way that an endless transfer belt (11) can be used.

## Revendications

1. Procédé de traitement de surfaces (3) notamment de surfaces étroites (3) selon lequel on applique une matière de revêtement thermoplastique à la surface (3) et on lisse et/ou on gaufre ensuite la matière de revêtement ainsi appliquée à l'aide d'une bande (11) passant sur la surface (3) et/ou on lui applique un modèle,
caractérisé en ce qu'
à la place d'une matière thermoplastique, on utilise une colle réactive à base de polyuréthane qui, d'abord fige physiquement après son application comme revêtement, puis qui réticule par voie chimique pour donner une matière thermodurcissable.

2. Procédé selon la revendication 1,
caractérisé en ce que
la matière de revêtement est appliquée à la surface (3) à l'aide d'une bande de transfert (11).

3. Procédé selon l'une des revendications 1 ou 2,
caractérisé en ce que
la matière de revêtement est appliquée avec un cylindre applicateur et/ou une buse applicatrice (19).

4. Procédé selon la revendication 2,
caractérisé en ce que
la bande de transfert (11) est en même temps utilisée comme bande de lissage.

5. Procédé selon la revendication 2 ou 4,
caractérisé en ce que
la bande de transfert (11) reçoit sur une face une matière de revêtement et lors du traitement des surfaces (3), on applique une force de compression sur le côté de la bande de transfert (11) qui ne porte pas la matière de revêtement.

6. Procédé selon l'une quelconque des revendications précédentes,
caractérisé en ce que
la matière de revêtement est appliquée sous action de la chaleur sur la bande de transfert (11) et/ou la surface (3).

7. Procédé selon l'une quelconque des revendications précédentes,
caractérisé en ce que
la matière de revêtement est appliquée de préférence à l'aide d'une buse applicatrice ou d'un cylindre applicateur (19) sur la bande de transfert (11) avant le traitement préalable de la surface (3).

8. Procédé selon l'une quelconque des revendications précédentes,
caractérisé en ce qu'
on refroidit la face de la bande de transfert (11) non tournée vers la surface (3).

9. Procédé selon l'une quelconque des revendications précédentes,
caractérisé en ce qu'
on enlève la bande de transfert (11) après traitement de la surface (3).

10. Procédé selon l'une quelconque des revendications précédentes,
caractérisé en ce qu'
on utilise comme bande de transfert (11) une bande sans fin.

11. Procédé selon l'une quelconque des revendications précédentes,
caractérisé en ce que
la bande de transfert (11) est une bande résistant à la chaleur et ayant une grande souplesse.

12. Procédé selon l'une quelconque des revendications précédentes,
caractérisé en ce qu'
au moins une face de la bande de transfert (11) peut bien se réticuler avec la matière de revêtement.

13. Procédé selon l'une quelconque des revendications précédentes,
caractérisé en ce que
comme bande de transfert, on utilise des bandes de bord en polypropylène, silicone et/ou en matière thermodurcissable.

14. Appareil applicateur à chaud (Hotmelt) pour le traitement préalable de surfaces pour la mise en oeuvre du procédé selon l'une des revendications 1 à 13,
caractérisé par
un dispositif de transfert qui applique la matière de revêtement sur la surface (3) et un dispositif de lissage qui lisse la matière de revêtement mise en place.

15. Dispositif selon la revendication 14,
caractérisé en ce que
le dispositif de transfert comporte une bande de transfert (11) recevant la matière de revêtement, cette bande transmettant la matière de revêtement à la surface (3).

16. Dispositif selon la revendication 14,
caractérisé en ce que
le dispositif de transfert comporte des cylindres applicateurs et/ou des buses applicatrices (19) pour appliquer la matière de revêtement.

17. Dispositif selon l'une des revendications 14 à 16,
caractérisé en ce que
le dispositif de lissage est une bande de lissage et/ou un patin de lissage (9).

18. Dispositif selon l'une des revendications 14 à 17,
caractérisé en ce que
la bande de lissage est la bande de transfert (11).

19. Dispositif selon la revendication 18,
caractérisé en ce que
le dispositif de compression (9) comporte des rouleaux de compression, des patins de compression et/ou des patins de lissage (9).

20. Dispositif selon l'une des revendications 17 à 19,
caractérisé en ce que
le dispositif de transport est équipé d'une source de chaleur qui chauffe la bande de transfert (11) et la matière de revêtement en amont et/ou au niveau de l'application des efforts de compression.

21. Dispositif selon l'une des revendications 17 à 20,
caractérisé par
un dispositif applicateur (19) en amont du dispositif de compression (9) dans le sens du défilement et qui applique la matière thermoplastique sur la bande de transfert (11).

22. Dispositif selon la revendication 21,
caractérisé en ce que
le dispositif applicateur comprend au moins un cylindre applicateur (19) et/ou une buse applicatrice mettant la colle fondue réactive à base de polyuréthane sur la bande de transfert (11) qui passe devant le cylindre applicateur (19) et/ou la buse applicatrice.

23. Dispositif selon l'une des revendications 21 ou 22,
caractérisé en ce que
le dispositif applicateur (19) est réalisé pour fournir une épaisseur de matière thermoplastique différente dans le sens de la largeur de la bande de transfert (11).

24. Dispositif selon la revendication 23,
caractérisé en ce que
le cylindre applicateur (19) comporte en surface, des cavités appropriées pour réaliser une épaisseur de matière plus grande sur la bande de transfert (11) et/ou la buse applicatrice présentant des élargissements de sa fente aux endroits appropriés.

25. Dispositif selon l'une des revendications 19 à 24,
caractérisé par
un dispositif d'enlèvement qui enlève la bande de transfert (11) de la surface après le traitement préalable.

26. Dispositif selon l'une des revendications 14 à 25,
caractérisé par
un dispositif de transport qui transporte la bande de transfert (11) à travers la zone de compression (7) dans laquelle se fait le traitement préalable de la surface (3).

27. Dispositif selon la revendication 26,
caractérisé en ce que
le dispositif de transport comporte une bande de transfert sans fin (11).
